# FASCICULE DE BREVET EUROPEEN

(11) **EP 4 047 146 B1**
(45) Date de publication et mention de la délivrance du brevet: **20.08.2025**
(21) Numéro de dépôt: 22157760.4
(22) Date de dépôt: 21.02.2022
(51) Int. Cl.: E03C 1/282, E03C 1/294

(54) **DISPOSITIF D'ÉVACUATION DE FLUIDE**
VORRICHTUNG ZUM ABLEITEN VON FLÜSSIGKEIT
DEVICE FOR EVACUATING FLUID

(30) Priorité: 22.02.2021 FR 2101702
(43) Date de publication de la demande: 24.08.2022
(73) Titulaire: Ayor Water and Heating Solutions, 24000 Perigueux (FR)
(72) Inventeur: FERNANDEZ, Xavier, 24430 MARSAC SUR L'ISLE (FR); FRANCES, Fabienne, 24430 MARSAC SUR L'ISLE (FR)
(74) Mandataire: Cabinet Beau de Loménie

(56) Documents cités:
- EP-A1- 2 868 816
- EP-A1- 3 708 725
- WO-A1-2020/175982
- GB-A- 2 579 130
- GB-A- 671 130
- US-A1- 2013 025 046

## Description

### Domaine technique

Le présent exposé concerne le domaine général de la plomberie, et plus particulièrement un dispositif d'évacuation de fluide, par exemple de liquide, tel que des eaux usées. Un tel dispositif peut être utilisé, notamment, dans des équipements sanitaires tels que des éviers, lavabos, baignoires, douches, bidets, etc.

### Technique antérieure

Pour limiter la remontée des odeurs par les canalisations, il est connu d'utiliser un siphon en sortie des équipements sanitaires. Un siphon est un agencement pouvant prendre de multiples formes et configuré pour permettre l'écoulement des liquides tout en empêchant ou limitant le passage des gaz. Typiquement, un siphon classique est configuré pour retenir une partie du liquide qui s'y écoule, cette partie étant traditionnellement appelée « garde d'eau », de façon à bloquer le passage des gaz. Par exemple, des siphons sont connus des documents GB 671 130, EP 2 868 816, EP 3 708 725, GB 2 579 130, US 2013/025046 et WO 2020/175982.

Lorsque l'équipement sanitaire n'est pas utilisé pendant un certain temps, le niveau de la garde d'eau du siphon tend à baisser petit à petit, éventuellement jusqu'à permettre aux gaz de passer et de véhiculer les mauvaises odeurs. Pour limiter ce phénomène, les siphons actuels prévoient une garde d'eau de relativement grand volume, afin que malgré la disparition progressive de la garde d'eau, il reste toujours un volume de liquide suffisant pour bloquer le passage des gaz.

Néanmoins, cette solution rend les siphons actuels utilisant une garde d'eau particulièrement encombrants. Dans le cas d'éviers ou de lavabos, ils occupent un espace important dans les meubles situés en-dessous. Des efforts ont été réalisés pour rendre les siphons plus compacts, cependant leur encombrement reste significatif. Il existe donc un besoin pour un nouveau type de dispositif d'évacuation.

### Exposé de l'invention

A cet effet, le présent exposé concerne un dispositif d'évacuation de fluide tel que défini par les revendications 1 et 3, comprenant une entrée, une sortie et un système de siphon prévu entre l'entrée et la sortie, le système de siphon définissant un volume de garde d'eau configuré pour retenir au moins une partie du fluide s'écoulant entre l'entrée et la sortie, et comprenant un guide s'étendant au moins jusqu'au volume de garde d'eau pour contraindre le fluide s'écoulant entre l'entrée et la sortie à passer par le volume de garde d'eau, le dispositif d'évacuation comprenant en outre un frein prévu au moins en partie dans le volume de garde d'eau, le frein étant au moins en partie mobile par rapport au guide.

Par la suite, par souci de simplification et sans perte de généralité, on considérera que le fluide est de l'eau, voire des eaux usées. Toutefois, le terme de fluide est à comprendre au sens large, pouvant inclure les liquides et les gaz, y compris les liquides comprenant du gaz dissous et/ou des particules ou objets solides emportés par le liquide. De même, le volume de garde d'eau est configuré pour retenir un fluide indépendamment de la nature de ce fluide.

Le dispositif d'évacuation est configuré pour évacuer de l'eau, entrant par l'entrée, vers la sortie, via le système de siphon.

La garde d'eau peut être d'un seul tenant, de façon à ne laisser aucun passage aux gaz ; dans le cas contraire, on distingue éventuellement plusieurs gardes d'eau, montées en parallèle ou en série.

Le volume de garde d'eau est un volume dont la forme et la position sont prévues pour retenir une partie du fluide qui s'écoule dans le système de siphon, cette partie étant la garde d'eau. Le volume de garde d'eau désigne le volume nominal occupé par la garde d'eau ; il s'agit de la quantité maximale d'eau que le dispositif d'évacuation, en position normale d'utilisation, est configuré pour retenir. Le volume de garde d'eau est donc un volume de position, forme, configuration et capacité fixes, indépendamment de la quantité réelle d'eau qu'il contient à un instant donné.

Comme le guide s'étend au moins jusqu'au volume de garde d'eau, une barrière au passage des gaz est formée conjointement par le guide, qui est un solide, et le volume de garde d'eau. Ainsi, le guide contraint le fluide s'écoulant entre l'entrée et la sortie à passer par le volume de garde d'eau. Lorsque ce fluide est du gaz à la pression atmosphérique et que la garde d'eau est pleine de liquide, le passage est impossible, ce par quoi la remontée des mauvaises odeurs est empêchée.

Les inventeurs ont constaté que la diminution de la garde d'eau avec le temps s'expliquait principalement non seulement par l'évaporation du liquide, mais aussi par des appels d'air provoquant des dépressions relatives entre le volume de garde d'eau et la sortie, par rapport à la pression entre l'entrée et la garde d'eau. Ces dépressions, dont la force surpasse la force de gravité qui maintient la garde d'eau dans le volume de garde d'eau, aspirent une partie de la garde d'eau vers la sortie, cette partie étant alors évacuée.

Face à ce problème, le présent exposé propose de prévoir un frein qui soit au moins en partie dans le volume de garde d'eau, le frein étant au moins en partie mobile par rapport au guide. Le frein vise à former un obstacle aux mouvements de l'eau en réponse aux dépressions mentionnées ci-dessus. Le frein limite donc la vidange de la garde d'eau sous l'effet des dépressions. Cependant, comme le frein est au moins en partie mobile, notamment par rapport au guide, mais aussi au volume de garde d'eau, il n'entrave pas le bon fonctionnement du système de siphon. Typiquement, le frein peut être configuré pour se déplacer en réponse à un écoulement de liquide en provenance de l'entrée.

Le fait que le frein soit au moins en partie mobile signifie que l'intégralité ou une partie du frein peut se déplacer par rapport au guide. Ce déplacement peut comprendre une déformation du frein. La partie mobile du frein peut se trouver uniquement dans le volume de garde d'eau, uniquement hors du volume de garde d'eau (étant rappelé que lors d'un écoulement, le niveau de liquide dépasse le volume de garde d'eau), ou encore à la fois dans le volume de garde d'eau et hors de ce volume.

La présence du frein permet donc de ralentir la disparition de la garde d'eau au cours du temps. Il est donc possible de diminuer la marge de quantité de liquide devant rester dans le système de siphon, donc de prévoir un volume de garde d'eau réduit. Cela permet d'obtenir, *in fine*, un encombrement réduit du système de siphon.

Dans certains modes de réalisation, le frein comprend une membrane plus souple que le guide. Ainsi, le guide peut être sensiblement indéformable sous l'effet de la pression du fluide dans l'écoulement entre l'entrée et la sortie, par exemple au moins jusqu'à 3 bars, tandis que la membrane du frein peut se déformer, notamment pour permettre le bon écoulement de l'entrée vers la sortie, même pour des pressions inférieures à 3 bars.

Dans certains modes de réalisation, le frein est prévu entre le guide et la sortie. Dans ces modes de réalisation, non seulement le guide n'entrave pas le mouvement du frein vers la sortie pour permettre l'écoulement du fluide vers la sortie, mais de plus, le frein est apte à freiner une plus grande proportion de la garde d'eau que s'il était prévu entre l'entrée et le guide.

Le frein est configuré pour permettre le passage des gaz de part et d'autre du frein, hors du volume de garde d'eau. Ce passage peut se faire via une ouverture dans une partie du frein hors du volume de garde d'eau, ou via une ouverture permanente prévue autour du frein. Grâce au passage des gaz, le frein n'est pas directement mis en mouvement lui-même par une dépression en aval, ce qui le rend plus efficace pour retenir la garde d'eau.

Dans certains modes de réalisation, le frein comprend un anneau et un panneau suspendu à l'intérieur de l'anneau par au moins une liaison articulée ou déformable. L'anneau peut être immobile par rapport au guide, tandis que le panneau, via la liaison, peut être mobile par rapport au guide. Le panneau peut comprendre la membrane précitée.

Dans certains modes de réalisation, le dispositif d'évacuation comprend un bol et une conduite montée démontable sur le bol, le système de siphon étant formé conjointement par le bol et la conduite. En particulier, le volume de garde d'eau peut être formé conjointement par le bol et la conduite. Ces modes de réalisation permettent d'accéder facilement au système de siphon, voire au volume de garde d'eau, notamment pour les nettoyer. D'autres composants peuvent contribuer à former, ou non, le système de siphon et/ou le volume de garde d'eau.

Dans certains modes de réalisation, le frein est monté entre le bol et la conduite. Le frein est facilement accessible et peut donc être remplacé et/ou nettoyé sans difficulté.

Dans certains modes de réalisation, le frein comprend une partie formant joint d'étanchéité entre le bol et la conduite. Ladite partie a donc la double fonction de contribuer à l'étanchéité et de maintenir le frein par rapport au bol et à la conduite. La partie formant joint d'étanchéité peut être l'anneau précité, ou plus généralement une partie du frein fixe par rapport au guide.

Dans certains modes de réalisation, la conduite comprend au moins une portion coudée dans laquelle la profondeur du volume de garde d'eau décroît en direction de la sortie. L'eau est ainsi mieux conduite vers la sortie, ce qui facilite l'évacuation et évite de piéger des solides dans la garde d'eau, ce qui pourrait gêner le mouvement du frein.

Dans certains modes de réalisation, le frein comprend un indicateur ou un détrompeur de position de montage. L'indicateur de position de montage peut être une inscription sur le frein, informant l'installateur de la position dans laquelle monter le frein. L'indicateur, tel qu'une flèche ou tout autre signe, peut devoir être mis en correspondance avec un indicateur analogue prévu sur une autre pièce du dispositif d'évacuation, par exemple le bol ou la conduite.

Le détrompeur de position de montage peut être une partie du frein qui empêche son montage par rapport à une autre pièce du dispositif d'évacuation, par exemple le bol ou la conduite, dans une position autre qu'une position souhaitée. Le détrompeur de position de montage, généralement un élément brisant une symétrie, peut devoir être mis en correspondance avec un détrompeur analogue prévu sur l'autre pièce du dispositif.

Dans certains modes de réalisation, le dispositif d'évacuation de fluide comprend en outre un râteau ou une grille. Un râteau présente une base, rectiligne ou non, à partir de laquelle s'étendent transversalement des picots ayant une extrémité fixée à la base et l'autre extrémité libre. Les picots peuvent s'étendre tous dans la même direction ou bien dans des directions différentes. Une grille peut définir des ouvertures dont le contour est fermé. La grille peut être plane ou non, par exemple courbe ou bien plane par morceaux. Le râteau ou la grille permet d'attraper des cheveux et autres solides, et sont des exemples d'organe de filtrage.

Dans certains modes de réalisation, le râteau ou la grille est monté démontable. Ainsi, son nettoyage est facilité.

Dans certains modes de réalisation, le râteau ou la grille est monté entre l'entrée et le guide. Par suite, les solides peuvent être retenus avant d'entrer dans le système de siphon, afin de ne pas boucher le système de siphon. Plus particulièrement, le râteau ou la grille peut être monté en aval de l'entrée, le cas échéant, en aval d'un élément d'obturation de l'entrée tel qu'un clapet.

Le présent exposé concerne également un équipement sanitaire comprenant un dispositif d'évacuation tel que précédemment décrit.

### Brève description des dessins

D'autres caractéristiques et avantages de l'objet du présent exposé ressortiront de la description suivante de modes de réalisation, donnés à titre d'exemples non limitatifs, en référence aux figures annexées.
[Fig. 1] La figure 1 représente, en perspective, une vue en coupe d'un dispositif d'évacuation de fluide selon un mode de réalisation.
[Fig. 2] La figure 2 est une vue en perspective éclatée du dispositif d'évacuation de fluide selon le mode de réalisation de la figure 1.
[Fig. 3] La figure 3 est une vue de face d'un frein selon le mode de réalisation de la figure 1.
[Fig. 4] La figure 4 est une vue en coupe du dispositif d'évacuation de fluide selon le mode de réalisation de la figure 1, en présence d'un écoulement.

### Description détaillée

Un dispositif d'évacuation de fluide 10 selon un mode de réalisation est décrit en référence aux figures 1 à 4. Comme indiqué précédemment, le dispositif d'évacuation 10 comprend une entrée 12 et une sortie 14, le fluide s'écoulant d'amont en aval depuis l'entrée 12 vers la sortie 14, comme symbolisé par les flèches de circulation C sur la figure 1. Dans ce mode de réalisation, la section de passage de l'entrée 12 est supérieure ou égale à la section de passage de la sortie 14.

Le dispositif d'évacuation 10 est prévu pour permettre l'évacuation de fluide d'un équipement sanitaire tel qu'un évier, lavabo, baignoire, douche, bidet, etc. Un tel équipement peut avoir une paroi percée d'un trou d'évacuation sur lequel peut être monté le dispositif d'évacuation 10. En l'espèce, en prenant comme référence le fait que la verticale correspond à la direction de la gravité, l'entrée 12 peut être prévue pour être sensiblement horizontale en position d'utilisation du dispositif d'évacuation, comme illustré sur la figure 1. Toutefois, d'autres configurations de l'entrée 12 sont prévues, par exemple lorsqu'il s'agit d'un trop-plein.

Un système de siphon est prévu entre l'entrée 12 et la sortie 14, le système de siphon définissant un volume de garde d'eau 16. En l'occurrence, le volume de garde d'eau 16 comprend le volume situé en-dessous d'une ligne de niveau (orthogonale à la direction de la gravité) critique, la ligne de niveau critique étant définie telle que si le niveau d'eau dans le système de siphon dépasse la ligne de niveau critique, l'eau s'écoule naturellement, par gravité, pour sortir par la sortie 14.

Un guide 24 plonge dans le volume de garde d'eau 16 (ou, plus généralement, s'étend au moins jusqu'au volume de garde d'eau 16) et empêche le passage des gaz lorsque la garde d'eau est suffisamment haute, comme décrit précédemment. En d'autres termes, le guide 24 contraint le fluide s'écoulant entre l'entrée 12 et la sortie 14 à passer par le volume de garde d'eau 16.

Par ailleurs, comme indiqué précédemment, un frein 50 est prévu au moins en partie dans le volume de garde d'eau 16. En l'espèce, comme illustré, le frein 50 est prévu en aval du guide 24, plus précisément entre le guide 24 et la sortie 14. Le frein 50 peut s'étendre dans le volume de garde d'eau 16 au-delà du guide 24. Le frein 50 est configuré pour opposer une résistance aux mouvements de la garde d'eau sous l'effet de dépressions au niveau de la sortie 14.

Un mode de réalisation des composants du dispositif d'évacuation 10 va maintenant être détaillé.

Dans ce mode de réalisation, le dispositif d'évacuation 10 comprend un bol 20. Comme illustré sur la figure 2, le bol 20 comprend un corps principal 22 en forme de réceptacle. Le corps principal 22 est ici de forme générale cylindrique, notamment à section circulaire. Le corps principal 22 comprend une paroi de fond 23 fermant une extrémité d'une paroi latérale 25, tubulaire. La paroi de fond 23, ici sensiblement plane, peut être orthogonale ou non, comme illustré sur la figure 1, à la paroi latérale 25. En l'espèce, la paroi de fond 23 est inclinée de façon à s'éloigner de l'entrée 12 lorsqu'on la parcourt vers la sortie 14. Dans ce mode de réalisation, la paroi de fond 23 est dépourvue d'ouverture.

La paroi latérale 25 peut être pourvue d'une ou plusieurs ouvertures, notamment au moins une ouverture de sortie 26 conduisant vers la sortie 14. L'ouverture de sortie 26 sera décrite par la suite. Optionnellement, au moins une des ouvertures décrites ci-après peut aussi être prévue.

Une ouverture d'actionnement 27 permet le passage d'une tige d'actionnement, par exemple pour un mécanisme d'obturation de l'entrée 12. La tige peut être articulée, par exemple autour d'un pivot ou d'une rotule montée sur un raccord fileté 27a, ici faisant saillie à l'extérieur du corps principal 22. En actionnant directement ou indirectement la tige, un utilisateur déplace le mécanisme d'obturation de l'entrée 12 de façon à obturer ou non l'entrée 12. On note que l'ouverture d'actionnement 27 peut être prévue totalement, comme illustré, ou partiellement en dehors du volume de garde d'eau 16, afin de limiter l'interaction de l'eau avec l'articulation de la tige d'actionnement.

Le présent dispositif d'évacuation 10 est toutefois compatible avec des mécanismes d'obturation ne nécessitant pas de tige d'actionnement, par exemple qui s'ouvrent et se ferment par simple pression de l'utilisateur directement sur le clapet (mécanismes dit « clic-clac » en référence au son qu'ils produisent, lequel son est généralement lié au rappel d'un ressort et à une came à parcours cœur). Dans ce cas, il suffit de boucher l'ouverture 27, par exemple au moyen d'un simple bouchon vissé sur le raccord fileté 27a.

Une ouverture de filtrage 28 permet le passage d'un organe de filtrage 60, par exemple un râteau 62 ou une grille, destiné à retenir certains éléments solides entrant dans le dispositif d'évacuation 10. L'organe de filtrage 60 peut être monté sur un raccord fileté 28a, ici faisant saillie à l'extérieur du corps principal 22. De même que pour le mécanisme d'obturation, mais indépendamment, s'il n'est pas souhaité utiliser un organe de filtrage 60, l'organe de filtrage 60 peut être remplacé par un simple bouchon.

D'autres ouvertures, non illustrées ici, sont encore possibles, par exemple pour raccorder au bol un système de trop-plein.

Le corps principal 22 peut être d'un seul tenant, voire venu de matière avec les raccords filetés 27a, 28a.

Le bol 20 comprend en outre une embase 30 définissant une ouverture, l'embase 30 étant ici annulaire autour de l'ouverture. L'embase 30 peut prendre la forme d'un écrou, comme illustré, ayant un taraudage 31. Le taraudage 31 peut être configuré pour se visser sur une évacuation de l'équipement sanitaire sur lequel le dispositif d'évacuation 10 est monté. L'embase 30 peut présenter des pans extérieurs ou toute autre caractéristique facilitant son serrage sur ladite évacuation, pour une bonne étanchéité.

L'embase 30 est assemblée au corps principal 22 du bol 20, à l'opposé de la paroi de fond 23. L'embase 30 peut être prolongée par une jupe 30a annulaire, en direction du corps principal 22, notamment pour sa fixation au corps principal 22. L'assemblage entre l'embase 30 et le corps principal 22 peut être fait par encliquetage. L'assemblage entre l'embase 30 et le corps principal 22 peut être prévu de sorte que l'embase 30 conserve une possibilité de rotation par rapport au corps principal 22, de façon à ne pas imposer d'orientation relative entre le corps principal 22 et l'embase 30. En effet, l'embase 30 ayant une orientation déterminée par rapport à l'équipement sanitaire, via le taraudage 31, il est souhaitable de pouvoir ensuite monter le corps principal 22 sur l'embase 30 selon l'orientation souhaitée, et non imposée, pour faciliter les branchements au niveau de la sortie 14. L'embase 30 forme donc une pièce intermédiaire configurée pour permettre à l'installateur de sélectionner l'orientation entre l'équipement sanitaire et le dispositif d'évacuation 10, en rotation dans un plan dans cet exemple.

Un premier joint 32, en l'espèce un joint torique, par exemple monté dans une rainure de l'embase 30, et plus particulièrement ici une rainure de la jupe 30a, assure l'étanchéité entre l'embase 30 et le corps principal 22.

Par ailleurs, un deuxième joint 34, ici annulaire autour de l'entrée 12, est prévu pour assurer l'étanchéité entre le dispositif d'évacuation 10 et l'équipement sanitaire sur lequel il est monté. Dans ce mode de réalisation, le deuxième joint 34 est monté sur une surface de l'embase 30 opposée au corps principal 22.

L'ouverture de sortie 26 est prolongée par un tronçon 36, tubulaire, permettant le raccord du bol 20, plus particulièrement du corps principal 22, à une conduite 40. Dans ce mode de réalisation, comme illustré sur la figure 1, le tronçon 36 fait saillie à l'extérieur du corps principal 22, à partir de l'ouverture de sortie 26. Le tronçon 36 peut être venu de matière avec le corps principal 22.

Le guide 24 peut être situé à l'interface entre le corps principal 22 et le tronçon 36. Le guide 24 prend ici la forme d'un prolongement de la paroi latérale 25 dans l'ouverture de sortie 26. En l'espèce, le guide 24 obture au moins la partie de l'ouverture de sortie 26 qui est hors du volume de garde d'eau 16. Dans ce mode de réalisation, le guide 24 a une forme en partie de disque. Le guide fait saillie d'une portion supérieure du tronçon 36 vers le volume de garde d'eau 16.

Par ailleurs, la conduite 40 est montée démontable sur le bol 20, en l'espèce via un montage à baïonnette dans lequel des ergots 41 prévus à l'extérieur de la conduite 40 s'engagent dans des fentes prévues 37 à l'intérieur du tronçon 36. Les ergots 41 et fentes 37 pourraient être intervertis entre la conduite 40 et le bol 20, et/ou leur caractère intérieur/extérieur pourrait être interverti. Le nombre d'ergots 41 et de fentes 37, ici trois, peut en outre être modifié, de même que leur disposition, ici angulairement équirépartie. Par ailleurs, comme on le voit sur la figure 1, les fentes 37 peuvent être au moins en partie traversantes dans l'épaisseur du tronçon 36. En effet, comme on le verra par la suite, l'étanchéité entre la conduite 40 et le bol 20 peut être réalisée en amont des fentes 37. Alternativement, les fentes 37 peuvent être borgnes en tout ou partie.

Un détrompeur de position de montage peut être prévu, qui prend en l'occurrence la forme d'une collerette 42 de la conduite 40. La collerette est ici prévue à l'extérieur de la conduite 40. La collerette 42 présente un ajour 42a configuré pour permettre le passage d'une languette 38 faisant saillie du tronçon 36, ici en direction de la conduite 40. L'ajour 42a et la languette 38 peuvent présenter une symétrie différente du mécanisme de baïonnette précédemment décrit, de sorte que la conduite 40 ne puisse être montée sur le bol 20, compte-tenu de la baïonnette et du détrompeur, que dans une unique position. Cette position est celle représentée sur la figure 1. On note que l'ajour 42a est suffisamment étendu pour permettre la rotation de la conduite 40 par rapport au bol 20 lors du montage de type baïonnette.

Selon une variante, le montage à baïonnette peut faire directement office de détrompeur, notamment lorsque les fentes 37 et/ou ergots 41 ne sont pas équirépartis angulairement.

Optionnellement, un verrou 43, prenant ici la forme d'un ergot faisant saillie de la conduite 40 du même côté que la collerette 42, peut être prévu. Le verrou 43 est en l'espèce prévu à proximité d'une extrémité de l'ajour 42a, et, indépendamment, en aval de l'ajour 42a. Lors du montage de la conduite 40 sur le bol 20, le verrou 43 peut appuyer sur la languette 38, qui se déforme alors élastiquement, ici vers l'extérieur, pour faire passer le verrou 43. Une fois le verrou 43 passé, la languette 38 se rabat dans sa position d'origine, où elle se retrouve bloquée entre le verrou 43 et une extrémité de l'ajour 42a. Le verrou 43 illustre donc un exemple de verrou configuré pour verrouiller la conduite 40 en position montée sur le bol 20. Le serrage et l'étanchéité qui s'ensuit sont donc garantis. Toutefois, le dimensionnement du verrou 43 et de la languette 38 peut être réalisé de sorte que le mouvement inverse soit possible moyennant une certaine force, ce en quoi la conduite 40 peut être démontée du bol 20.

Comme il ressort en outre de la figure 1, lorsque la conduite 40 est montée sur le bol 20, la collerette 42 prend appui sur le tronçon 36, ce qui garantit encore davantage le bon positionnement de la conduite 40 par rapport au bol 20.

La conduite 40 comprend donc un tronçon de fixation 44 pour sa fixation au bol 20, en l'espèce au tronçon 36. Les ergots 41, la collerette 42 et/ou le verrou 43 peuvent se trouver sur le tronçon de fixation 44. Le tronçon de fixation 44 peut être sensiblement coaxial au tronçon 36. Il se loge en l'espèce à l'intérieur du tronçon 36, mais l'inverse est également envisageable, *mutatis mutandis.*

La conduite 40 peut comprendre par ailleurs au moins une portion coudée 46 dans laquelle la profondeur du volume de garde d'eau décroît en direction de la sortie 14, comme il ressort de la figure 1. Par exemple, la portion coudée 46 peut être connectée au tronçon de fixation 44 puis s'étendre au moins en partie vers le haut, c'est-à-dire dans le sens opposé au sens de la gravité.

La forme intérieure de la conduite 40 peut être réalisée de façon à faciliter sa fabrication. Par exemple, la forme intérieure de la conduite 40 peut être dépourvue d'éléments en contredépouille. Lorsque la conduite 40 est fabriquée par moulage par injection, la forme intérieure est prévue « débrochable », c'est-à-dire de sorte que les broches du moule puissent être retirées les unes par rapport aux autres. En l'espèce, la forme intérieure de la conduite 40 peut avoir une section rectangulaire.

On voit donc que le système de siphon est formé conjointement par le bol 20 et la conduite 40. Plus particulièrement, le volume de garde d'eau 16 s'étend en partie dans le bol 20 et en partie dans la conduite 40, notamment dans le tronçon de fixation 44 et la portion coudée 46.

La conduite 40 peut également comprendre un tronçon de sortie 48. Le tronçon de fixation 44, la portion coudée 46 et le tronçon de sortie 48 peuvent être reliés les uns aux autres, voire venus de matière, dans cet ordre de l'amont vers l'aval. Le tronçon de sortie 48 peut comprendre une ouverture formant la sortie 14. Le tronçon de fixation 44 et/ou la portion coudée 46 et/ou le tronçon de sortie 48 est tubulaire, par exemple de forme générale cylindrique, à section circulaire ou autre.

Le tronçon de sortie 48 peut être fileté, par exemple à l'extérieur et à son extrémité aval, de sorte qu'un écrou 49 puisse être monté dessus. L'écrou 49, lorsqu'il est serré, appuie sur un joint 49a, annulaire, qui, en raison de sa portée conique, se trouve comprimé à la fois axialement mais aussi radialement. Ainsi, le joint 49a peut réaliser une bonne étanchéité entre la conduite 40 et une canalisation aval branchée sur la sortie 42, à l'intérieur de la conduite 40. Bien entendu, de tels moyens d'étanchéité ou d'autres moyens pourraient alternativement être prévus sur la canalisation aval, notamment si cette canalisation aval est destinée se brancher à l'extérieur du tronçon de sortie 48.

Comme indiqué précédemment, le dispositif d'étanchéité 10 comprend en outre un frein 50, qui est illustré plus particulièrement sur la figure 3.

Dans ce mode de réalisation, le frein 50 comprend un anneau 52. L'anneau 52 est ici circulaire. Plus généralement, l'anneau 52 peut avoir une forme correspondant à une section du tronçon 36 du bol 20 et/ou du tronçon de fixation 44 de la conduite 40. L'anneau 52 est, dans ce mode de réalisation, analogue à un joint torique.

Le frein 50 comprend, par ailleurs, un panneau 54. Le panneau 54 peut être suspendu à l'intérieur de l'anneau 52 par au moins une liaison articulée ou déformable. En l'occurrence, le panneau 54 est venu de matière avec l'anneau 52 et relié à l'anneau 52 par au moins un, ici deux ponts matériels 53. Les ponts matériels 53 peuvent être prévus hors du volume de garde d'eau 16. Les ponts matériels 53 peuvent être espacés les uns des autres. Les ponts matériels 53 peuvent couvrir ensemble, par leur dimension propre et la dimension des espaces les plus courts qui les séparent, un secteur angulaire A inférieur ou égal à 240°, de préférence inférieur ou égal à 180°, de préférence inférieur ou égal à 120°. Par ailleurs, le secteur angulaire A peut être supérieur ou égal à 45°, de préférence 70°, de préférence 90°. Ainsi, le panneau 54 est bien maintenu dans l'anneau 52, ce qui évite les risques d'usure voire de déchirement, sans que son mouvement ne soit néanmoins entravé.

En effet, du fait de leurs dimensions et/ou de leur matière, les ponts matériels 53 forment une liaison déformable permettant au panneau 54 un certain mouvement par rapport à l'anneau 52. En particulier, une extrémité 55 du panneau 54 opposée aux ponts matériels 53 peut se déplacer par rapport à l'anneau 52. Le frein 50 étant déformable au moins en partie, il est au moins en partie mobile, et en particulier au moins en partie mobile par rapport au guide 24, comme on le verra par la suite.

Dans ce mode de réalisation, à l'exception de la liaison, formée ici par les ponts matériels 53, le panneau 54 est séparé de l'anneau 52 par un interstice 56, ici sensiblement annulaire.

L'ensemble du frein 50 est ici fabriqué d'une seule pièce. Le frein 50 est ici en élastomère, par exemple en thermoplastique tel que le TPU (polyuréthane thermoplastique) ou en caoutchouc. Par comparaison au guide 24 qui peut être en matière plastique, par exemple l'ABS (acrylonitrile butadiène styrène), le panneau 54 forme donc une membrane du frein, la membrane étant plus souple que le guide 24.

D'autres types de liaisons entre l'anneau 52 et le panneau 54 sont bien sûr envisagés, par exemple une articulation, par exemple glissière, pivot, rotule, etc. Dans ce cas, les matériaux de l'articulation peuvent être rigides, par exemple au moins aussi rigides que le guide 24.

Par ailleurs, comme indiqué précédemment, le frein 50 peut être configuré pour permettre le passage des gaz de part et d'autre du frein 50, hors du volume de garde d'eau 16. En l'espèce, cela est permis par le fait qu'au moins une partie de l'interstice 56 s'étend hors du volume de garde d'eau. Ainsi, la pression des gaz de part et d'autre du frein 50 est la même.

En outre, le frein 50 peut comprendre un indicateur de position de montage (par exemple ayant tout ou partie des propriétés décrites précédemment) et/ou, comme illustré sur la figure 3, un détrompeur de position de montage. En l'espèce est prévue au moins une saillie, ici deux saillies 57, 58, n'ayant pas la même symétrie que le reste du frein 50. Les saillies 57, 58 peuvent s'étendre à partir de l'extérieur du frein 50, ici à partir de l'anneau 52. Les saillies 57, 58 peuvent avoir des tailles différentes, notamment radialement et/ou circonférentiellement. Les saillies 57, 58 peuvent coopérer avec des logements correspondants, prévus ici dans le bol 20 et plus particulièrement dans le tronçon 36, pour assurer la position et l'orientation du montage du frein 50 par rapport au reste du dispositif d'évacuation 10, et notamment au volume de garde d'eau 16.

Comme illustré sur la figure 1, le frein 50 peut être monté entre le bol 20 et la conduite 40. En particulier, l'anneau 52 peut être coincé entre le tronçon de fixation 44 de la conduite 40 et le tronçon 36 du bol 20. L'anneau 52 peut être comprimé lorsque le tronçon de fixation 44 est monté sur le tronçon 36 du bol 20, par exemple grâce au serrage permis par le blocage de la languette 38 par le verrou 43. Ainsi, l'anneau 52 est une partie du frein 50 formant joint d'étanchéité entre le bol 20 et la conduite 40. Comme relevé précédemment, l'anneau 52 est positionné dans le tronçon 36 en amont des fentes 37 ; les fentes 37 n'ont donc, dans ce mode de réalisation, aucun rôle d'étanchéité à jouer.

L'extrémité 55 du frein 50 s'étend dans le volume de garde d'eau 16, ce en quoi le frein 50 est prévu au moins en partie dans le volume de garde d'eau 16.

La figure 1 illustre le dispositif d'évacuation au repos, lorsqu'aucun fluide ne s'écoule de l'entrée 12 vers la sortie 14. La situation en présence d'un écoulement est représentée sur la figure 4. Comme on peut le constater sur cette figure, l'écoulement dans le dispositif a pour effet de pousser la partie mobile du frein, en l'espèce le panneau 54, et notamment l'extrémité 55 opposée aux ponts matériels 53, vers l'aval. Ainsi, le frein 50 n'entrave pas l'écoulement d'eau et permet de conserver un débit d'évacuation satisfaisant.

Néanmoins, lorsqu'il se produit une dépression qui se répercute jusqu'à la sortie 14, cette dépression s'équilibre de part et d'autre du frein 50, si bien qu'elle n'a aucun effet direct sur le frein 50. Le frein 50 peut ainsi freiner l'aspiration de la garde d'eau contenue dans le volume de garde d'eau 16, ce qui contribue à limiter la disparition progressive de la garde d'eau.

Comme indiqué précédemment, le dispositif d'évacuation comprend en outre un organe de filtrage 60, comprenant ici un râteau 62. Bien qu'on détaille ci-après le cas du râteau 62, d'autres organes de filtrage sont envisagés, par exemple une grille, pouvant avoir tout ou partie des caractéristiques présentées au sujet du râteau 62.

Le râteau 62 peut comprendre une base 63 de laquelle font saillie des picots 64, ici selon plusieurs rangées autour de la base 63. La base 63 est ici rectiligne mais pourrait être courbe. Les picots 64 sont ici rectilignes mais pourraient être courbes. Les picots 64 peuvent être identiques ou non les uns aux autres.

Le râteau 62 peut être monté dans le bol 20, notamment dans le corps principal 22. Dans ce mode de réalisation, le râteau 62 est inséré par l'ouverture de filtrage 28. Le râteau 62 peut être fixé au corps principal 22 par un insert 65 emboîté dans l'ouverture de filtrage 28 (voir les formes non circulaires sur les figures 1 et 2 pour assurer un détrompage angulaire), l'étanchéité pouvant ensuite être réalisée par un bouchon 66 vissé sur le raccord fileté 28a, et optionnellement un joint 67. A noter que l'insert 65 peut comprendre un élément de préhension 65a, faisant saillie du côté opposé au râteau 62, pour faciliter la manipulation du râteau 62.

Le râteau 62 est donc monté démontable dans le bol 20. En l'espèce, comme illustré, le râteau 62 est monté entre l'entrée 12 et le guide 24. Le râteau 62 est donc apte à retenir certains objets solides, par exemple les cheveux, bagues, etc., avant qu'ils n'encombrent le système de siphon. D'autres montages démontables du râteau 62, que celui décrit ci-dessus, sont bien sûr envisagés.

On note que le râteau 62 est excentré par rapport à l'insert 65 et/ou à l'ouverture 28. Dans ce mode de réalisation, le râteau 62 est prévu pour être excentré vers le côté de la paroi de fond 23. Grâce à ces dispositions, de l'espace est dégagé entre le râteau 62 et l'entrée 12, par exemple pour loger le mécanisme d'obturation mentionné précédemment, et ce en conservant un encombrement global réduit du dispositif d'évacuation 10.

D'ailleurs, grâce au fait que le râteau 62 n'est pas solidaire du bouchon 66, le râteau 62 peut être extrait du bol 20 par simple translation et non par la rotation nécessaire pour dévisser le bouchon 66. Grâce à cette propriété, toute interférence entre le râteau 62 et l'éventuel mécanisme d'obturation, ou tout autre mécanisme prévu dans le bol 20, est évitée.

Le râteau 62 et l'insert 65 peuvent être d'un seul tenant, notamment venus de matière, par exemple fabriqués par moulage.

Bien que la présente description se réfère à des exemples de réalisation spécifiques, des modifications peuvent être apportées à ces exemples sans sortir de la portée générale de l'invention telle que définie par les revendications. Par exemple, bien que certains moyens d'assemblage aient été décrits, d'autres moyens d'assemblages, réversibles ou non selon les cas, peuvent être utilisés, par exemple de type vissage, baïonnette, encliquetage, emboîtement, serrage, etc. En outre, des caractéristiques individuelles des différents modes de réalisation illustrés ou mentionnés peuvent être combinées dans des modes de réalisation additionnels. Par conséquent, la description et les dessins doivent être considérés dans un sens illustratif plutôt que restrictif.

## Revendications

1. Dispositif d'évacuation de fluide (10), comprenant une entrée (12), une sortie (14) et un système de siphon prévu entre l'entrée (12) et la sortie (14), le système de siphon définissant un volume de garde d'eau (16) configuré pour retenir au moins une partie du fluide s'écoulant entre l'entrée (12) et la sortie (14), et comprenant un guide (24) s'étendant au moins jusqu'au volume de garde d'eau (16) pour contraindre le fluide s'écoulant entre l'entrée (12) et la sortie (14) à passer par le volume de garde d'eau (16), le dispositif d'évacuation comprenant en outre un frein (50) prévu au moins en partie dans le volume de garde d'eau (16), le frein (50) étant au moins en partie mobile par rapport au guide (24), **caractérisé en ce que** le frein (50) est configuré pour permettre le passage des gaz de part et d'autre du frein (50), hors du volume de garde d'eau (16), grâce à une ouverture dans une partie du frein hors du volume de garde d'eau (16).

2. Dispositif d'évacuation de fluide selon la revendication précédente, dans lequel le frein (50) est configuré pour permettre le passage des gaz de part et d'autre du frein (50), hors du volume de garde d'eau (16), grâce à une ouverture prévue autour du frein hors du volume de garde d'eau (16).

3. Dispositif d'évacuation de fluide (10), comprenant une entrée (12), une sortie (14) et un système de siphon prévu entre l'entrée (12) et la sortie (14), le système de siphon définissant un volume de garde d'eau (16) configuré pour retenir au moins une partie du fluide s'écoulant entre l'entrée (12) et la sortie (14), et comprenant un guide (24) s'étendant au moins jusqu'au volume de garde d'eau (16) pour contraindre le fluide s'écoulant entre l'entrée (12) et la sortie (14) à passer par le volume de garde d'eau (16), le dispositif d'évacuation comprenant en outre un frein (50) prévu au moins en partie dans le volume de garde d'eau (16), le frein (50) étant au moins en partie mobile par rapport au guide (24), **caractérisé en ce que** le frein (50) est configuré pour permettre le passage des gaz de part et d'autre du frein (50), hors du volume de garde d'eau (16), grâce à une ouverture permanente prévue autour du frein hors du volume de garde d'eau (16).

4. Dispositif d'évacuation de fluide selon l'une quelconque des revendications précédentes, dans lequel le frein (50) comprend une membrane plus souple que le guide (24).

5. Dispositif d'évacuation de fluide selon l'une quelconque des revendications précédentes, dans lequel le frein (50) est prévu entre le guide (24) et la sortie (12).

6. Dispositif d'évacuation de fluide selon l'une quelconque des revendications précédentes, dans lequel le frein (50) comprend un anneau (52) et un panneau (54) suspendu à l'intérieur de l'anneau (52) par au moins une liaison articulée ou déformable.

7. Dispositif d'évacuation de fluide selon la revendication précédente, dans lequel la liaison articulée ou déformable comprend au moins deux ponts matériels (53) espacés l'un de l'autre et prévus hors du volume de garde d'eau (16).

8. Dispositif d'évacuation de fluide selon l'une quelconque des revendications précédentes, comprenant un bol (20) et une conduite (40) montée démontable sur le bol (20), le système de siphon étant formé conjointement par le bol (20) et la conduite (40).

9. Dispositif d'évacuation de fluide selon la revendication précédente, dans lequel le frein (50) est monté entre le bol (20) et la conduite (40), et comprend de préférence une partie (52) formant joint d'étanchéité entre le bol (20) et la conduite (40).

10. Dispositif d'évacuation de fluide selon la revendication 8 ou 9, dans lequel la conduite (40) comprend au moins une portion coudée (46) dans laquelle la profondeur du volume de garde d'eau (16) décroît en direction de la sortie (14).

11. Dispositif d'évacuation de fluide selon l'une quelconque des revendications précédentes, dans lequel le frein (50) comprend un indicateur ou un détrompeur de position de montage (57, 58).

12. Dispositif d'évacuation de fluide selon l'une quelconque des revendications précédentes, comprenant en outre un râteau (62) ou une grille monté démontable entre l'entrée (12) et le guide (24).

## Patentansprüche

1. Fluidableitvorrichtung (10), umfassend einen Einlass (12), einen Auslass (14) und ein Siphonsystem, das zwischen dem Einlass (12) und dem Auslass (14) bereitgestellt ist, wobei das Siphonsystem ein Wasserspeichervolumen (16) definiert, das konfiguriert ist, um mindestens einen Teil des zwischen dem Einlass (12) und dem Auslass (14) fließenden Fluids zurückzuhalten, und umfassend eine Führung (24), die sich mindestens bis zu dem Wasserspeichervolumen (16) erstreckt, um das zwischen dem Einlass (12) und dem Auslass (14) fließende Fluid dazu zu zwingen, durch das Wasserspeichervolumen (16) zu fließen, die Ableitvorrichtung ferner umfassend eine Bremse (50), die zumindest teilweise in dem Wasserspeichervolumen (16) bereitgestellt ist, wobei die Bremse (50) zumindest teilweise in Bezug auf die Führung (24) beweglich ist, **dadurch gekennzeichnet, dass** die Bremse (50) konfiguriert ist, um den Durchgang von Gas auf beiden Seiten der Bremse (50) aus dem Wasserspeichervolumen (16) durch eine Öffnung in einem Teil der Bremse außerhalb des Wasserspeichervolumens (16) zu ermöglichen.

2. Fluidableitvorrichtung nach dem vorherigen Anspruch, wobei die Bremse (50) konfiguriert ist, um den Durchgang von Gasen auf beiden Seiten der Bremse (50) aus dem Wasserspeichervolumen (16) durch eine Öffnung zu ermöglichen, die um die Bremse herum außerhalb des Wasserspeichervolumens (16) bereitgestellt ist.

3. Fluidableitvorrichtung (10), umfassend einen Einlass (12), einen Auslass (14) und ein Siphonsystem, das zwischen dem Einlass (12) und dem Auslass (14) bereitgestellt ist, wobei das Siphonsystem ein Wasserspeichervolumen (16) definiert, das konfiguriert ist, um mindestens einen Teil des zwischen dem Einlass (12) und dem Auslass (14) fließenden Fluids zurückzuhalten, und umfassend eine Führung (24), die sich mindestens bis zu dem Wasserspeichervolumen (16) erstreckt, um das zwischen dem Einlass (12) und dem Auslass (14) fließende Fluid dazu zu zwingen, durch das Wasserspeichervolumen (16) zu fließen, die Ableitvorrichtung ferner umfassend eine Bremse (50), die zumindest teilweise in dem Wasserspeichervolumen (16) bereitgestellt ist, wobei die Bremse (50) zumindest teilweise in Bezug auf die Führung (24) beweglich ist, **dadurch gekennzeichnet, dass** die Bremse (50) konfiguriert ist, um den Durchgang von Gas auf beiden Seiten der Bremse (50) aus dem Wasserspeichervolumen (16) durch eine permanente Öffnung, die um die Bremse herum außerhalb des Wasserspeichervolumens (16) bereitgestellt ist, zu ermöglichen.

4. Fluidableitvorrichtung nach einem der vorherigen Ansprüche, wobei die Bremse (50) eine Membran umfasst, die weicher ist als die Führung (24).

5. Fluidableitvorrichtung nach einem der vorherigen Ansprüche, wobei die Bremse (50) zwischen der Führung (24) und dem Auslass (12) bereitgestellt ist.

6. Fluidableitvorrichtung nach einem der vorherigen Ansprüche, wobei die Bremse (50) einen Ring (52) und eine Platte (54), die im Inneren des Rings (52) durch mindestens eine gelenkige oder verformbare Verbindung aufgehängt ist, umfasst.

7. Fluidableitvorrichtung nach dem vorherigen Anspruch, wobei die gelenkige oder verformbare Verbindung mindestens zwei Materialbrücken (53) umfasst, die voneinander beabstandet sind und außerhalb des Wasserspeichervolumens (16) bereitgestellt sind.

8. Fluidableitvorrichtung nach einem der vorherigen Ansprüche, umfassend eine Schüssel (20) und eine Leitung (40), das abnehmbar an der Schüssel (20) montiert ist, wobei das Siphonsystem gemeinsam von der Schüssel (20) und der Leitung (40) gebildet wird.

9. Fluidableitvorrichtung nach dem vorherigen Anspruch, wobei die Bremse (50) zwischen der Schüssel (20) und der Leitung (40) montiert ist und vorzugsweise einen Abschnitt (52) umfasst, der eine Dichtung zwischen der Schüssel (20) und der Leitung (40) bildet.

10. Fluidableitvorrichtung nach Anspruch 8 oder 9, wobei die Leitung (40) mindestens einen gebogenen Abschnitt (46) umfasst, in dem die Tiefe des Wasserspeichervolumens (16) in Richtung des Auslasses (14) abnimmt.

11. Fluidableitvorrichtung nach einem der vorherigen Ansprüche, wobei die Bremse (50) eine Montagepositionsanzeige oder - codierung (57, 58) umfasst.

12. Fluidableitvorrichtung nach einem der vorherigen Ansprüche, ferner umfassend einen Rechen (62) oder ein Gitter umfasst, der/das abnehmbar zwischen dem Einlass (12) und der Führung (24) montiert ist.

## Claims

1. A fluid evacuation device (10), comprising an inlet (12), an outlet (14) and a siphon system provided between the inlet (12) and the outlet (14), the siphon system defining a trap seal volume (16) configured to retain at least a portion of the fluid flowing between the inlet (12) and the outlet (14), and comprising a guide (24) extending at least to the trap seal volume (16) in order to constrain the fluid flowing between the inlet (12) and the outlet (14) to pass through the trap seal volume (16), the evacuation device further comprising a brake (50) provided at least partly in the trap seal volume (16), the brake (50) being at least partly movable relative to the guide (24), **characterized in that** the brake (50) is configured to allow the passage of gas on either side of the brake (50), out of the trap seal volume (16), owing to an opening in a part of the brake outside the trap seal volume.

2. The fluid evacuation device according to the preceding claim, wherein the brake (50) is configured to allow the passage of gas on either side of the brake (50), owing to an opening provided around the brake outside the trap seal volume (16).

3. A fluid evacuation device (10), comprising an inlet (12), an outlet (14) and a siphon system provided between the inlet (12) and the outlet (14), the siphon system defining a trap seal volume (16) configured to retain at least a portion of the fluid flowing between the inlet (12) and the outlet (14), and comprising a guide (24) extending at least to the trap seal volume (16) in order to constrain the fluid flowing between the inlet (12) and the outlet (14) to pass through the trap seal volume (16), the evacuation device further comprising a brake (50) provided at least partly in the trap seal volume (16), the brake (50) being at least partly movable relative to the guide (24), **characterized in that** the brake (50) is configured to allow the passage of gas on either side of the brake (50), out of the trap seal volume (16), owing to a permanent opening provided around the brake outside the trap seal volume (16).

4. The fluid evacuation device according to any one of the preceding claims, wherein the brake (50) comprises a membrane which is more flexible than the guide (24).

5. The fluid evacuation device according to any one of the preceding claims, wherein the brake (50) is provided between the guide (24) and the outlet (12).

6. The fluid evacuation device according to any one of the preceding claims, wherein the brake (50) comprises a ring (52) and a panel (54) suspended within the ring (52) by at least one articulated or deformable connection.

7. The fluid evacuation device according to the preceding claim, wherein the articulated or deformable connection comprises at least two material bridges (53) spaced apart from one another and provided outside the trap seal volume (16).

8. The fluid evacuation device according to any one of the preceding claims, comprising a bowl (20) and a pipe (40) removably mounted on the bowl (20), the siphon system being formed jointly by the bowl (20) and the pipe (40).

9. The fluid evacuation device according to the preceding claim, wherein the brake (50) is mounted between the bowl (20) and the pipe (40), and preferably comprises a part (52) forming a seal between the bowl (20) and the pipe (40).

10. The fluid evacuation device according to claim 8 or 9, wherein the pipe (40) comprises at least one bent portion (46) in which the depth of the trap seal volume (16) decreases toward the outlet (14).

11. The fluid removal device according to any one of the preceding claims, wherein the brake (50) comprises a mounting position indicator or positioning key (57, 58).

12. The fluid removal device according to any one of the preceding claims, further comprising a rake (62) or grate removably mounted between the inlet (12) and the guide (24).
